# EUROPÄISCHE PATENTSCHRIFT

(11) **EP 1 142 071 B1**
(45) Veröffentlichungstag und Bekanntmachung des Hinweises auf die Patenterteilung: **16.06.2004**
(21) Anmeldenummer: 00971312.4
(22) Anmeldetag: 02.10.2000
(51) Int. Cl.: H01R 31/06, H01R 13/506, H01R 13/514, H01R 33/945

(54) **GERÄTESTECKER ZUM ANSCHLIESSEN EINES ELEKTRISCHEN GERÄTS AN EIN STROMNETZ**
APPLIANCE PLUG RECEPTACLE FOR CONNECTING AN ELECTRICAL DEVICE TO AN ELECTRIC NETWORK
FICHE D'APPAREIL POUR RACCORDER UN APPAREIL ELECTRIQUE A UN RESEAU DE DISTRIBUTION

(30) Priorität: 07.10.1999 DE 29917687 U
(43) Veröffentlichungstag der Anmeldung: 10.10.2001
(73) Patentinhaber: Bolliger-Thierstein, Vreni, 4542 Luterbach (CH); Stein, Judith Annette, 61352 Bad Homburg (DE)
(72) Erfinder: Bolliger-Thierstein, Vreni, 4542 Luterbach (CH); Stein, Judith Annette, 61352 Bad Homburg (DE)
(74) Vertreter: Schurack, Eduard F.
(86) Internationale Anmeldenummer: PCT/EP2000/009656
(87) Internationale Veröffentlichungsnummer: WO 2001/026188

(56) Entgegenhaltungen:
- WO-A-97/08786
- AU-A- 605 094
- CA-A- 2 232 895
- DE-A- 4 437 288
- FR-A- 2 607 998
- GB-A- 2 328 803
- US-A- 5 827 092

## Beschreibung

Die vorliegende Erfindung betrifft einen Gerätestecker, insbesondere einen Gerätestecker, der in eine Wand eines einzelnen elektrischen Geräts einbaubar ist und zum Anschließen dieses einzelnen elektrischen Geräts an ein Stromnetz dient. Sie betrifft überdies ein Verfahren zur Herstellung eines derartigen Gerätesteckers.

Es sind Gerätestecker zum Anschließen eines elektrischen Geräts an ein Stromnetz bekannt, die als fertige Komponente ausgeliefert werden. Für verschiedene Anwendungen sind verschiedene Gerätestecker nötig, da diese bekannten Gerätestecker für bestimmte Anwendungsfälle, insbesondere für nur einen bestimmten Anwendungsfall geeignet sind. So gibt es Fälle, in denen das Gerät vor Störungen aus dem Netz, wie z. B. Überspannungen, geschützt werden muss. In anderen Fällen muss das Netz vor Störungen aus dem Gerät, z. B. impulsförmige, hohe Stromspitzen, generiert beim Ein-/Ausschalten großer Ströme, geschützt werden. Unterschiedliche Anforderungen ergeben sich auch von unterschiedlichen Bemessungsströmen (bis 10A), welche aufgrund diverser Geräteleistungen benötigt werden. Es muss also eine Vielzahl verschiedener Gerätestecker bereitgehalten werden, die für den jeweiligen Zweck geeignet sind.

Nachteilig daran ist, dass das Bereithalten einer großen Zahl von Gerätesteckem zu einem hohen Aufwand für die Lagerhaltung führt.

Aus der DE 44 37 288 A1 ist ein Netzeingangsmodul mit einem Netzeingangsstecker und einer Netzausgangssteckdose mit Schalter bekannt, wobei der Schalter eine Empfangsvorrichtung zum Empfang eines Logiksignals aufweist, mit dem der Schalter geschaltet werden kann. Dieses Netzeingangsmodul weist keinen modularen Aufbau und keine Schutzeinheit auf.

Aus der WO 97/08786 A1 ist ein System zum Schutz gegen den sogenannten Surge-Impuls bekannt, wobei ein modularer Aufbau vorgeschlagen wird, bei dem unterschiedliche Module schnell und einfach über Verbindungsmittel verbunden und zerlegt werden können. Ein Schutzmodul steht für mehrere an das System anzuschließende Geräte zur Verfügung.

Aufgabe der vorliegenden Erfindung ist es daher, mit einfachen Mitteln eine Möglichkeit zur Bereitstellung einer Vielzahl von Gerätesteckem zu entwickeln, bei denen zugleich der Aufwand für die Lagerhaltung sehr gering ist.

Diese Aufgabe wird durch die Lehre von Patentanspruch 1 gelöst.

Es ist weiterhin Aufgabe der vorliegenden Erfindung ein Verfahren zum Herstellen derartiger Gerätestecker bereitzustellen, welches einen geringen Aufwand für die Lagerhaltung ermöglicht.

Diese Aufgabe wird durch die Lehre von Patentanspruch 12 gelöst.

Die Erfindung basiert auf der Idee, dass der Gerätestecker aus verschiedenen Einzelteilen von einem Benutzer individuell zusammengestellt werden kann. Unter Benutzer ist im Sinne der Erfindung beispielsweise der Hersteller der modularen Einheiten, ein Abnehmer, der diese selbst weitervertreibt, insbesondere nach Einbau in einem Gerät, sowie der Endverbraucher, beispielsweise Bastler oder Kundendienst, der eine defekte modulare Einheit repariert oder durch Ergänzung oder Ersetzen von modularen Einheiten Verbesserungen durchführt, gemeint. Bei der erfindungsgemäßen Lösung besteht der Gerätestecker aus einer Basiseinheit zum elektrischen Verbinden der Gerätestecker mit dem Stromnetz, einer Anschlusseinheit zum Verbinden des elektrischen Geräts mit dem Gerätestecker und mindestens einer Schutzeinheit, die zwischen der Basiseinheit und der Anschlusseinheit angeordnet ist, wobei die Basiseinheit, die Anschlusseinheit und die SChutzeinheit vom Benutzer verbunden werden können.

Die Erfindung bietet den Vorteil, dass für verschiedene Anwendungen die gleiche Anschlusseinheit und die gleiche Basiseinheit verwendet werden können. Dazwischen anzuordnende Schutzeinheiten sind frei wählbar und lassen sich für die Kombination mit unterschiedlichsten Basis- und Anschlusseinheiten realisieren. Auch lässt sich die gewünschte Schutzfunktion durch Kombination unterschiedlicher Schutzeinheiten baukastenmäßig zusammenstellen. Hierdurch lässt sich eine erhebliche Senkung des Aufwands für die Lagerhaltung erzielen.

Die Basiseinheit, die Anschlusseinheit und die mindestens eine Schutzeinheit werden im folgenden zur Vereinfachung als Einheiten bezeichnet. Insbesondere ist darauf hinzuweisen, dass im Hinblick auf die mit dem erfindungsgemäßen Gerätestecker realisierte Funktion dieser allgemein auch als Netzfilter-Kombination bezeichnet werden könnte.

Erfindungsgemäß sind die Einheiten im verbundenen Zustand von einem Abschirmgehäuse umgeben. Daraus resultiert der Vorteil, dass die verbundenen Einheiten vor elektromagnetischen Störungen aus der Umgebung sowie die Umgebung vor elektromagnetischen Störungen aus den verbundenen Einheiten geschützt wird.

In einer vorteilhaften Ausgestaltung ist das Abschirmgehäuse aus Metall.

In einer vorteilhaften Ausgestaltung der Erfindung sind die einzelnen Einheiten lösbar oder unlösbar miteinander verbunden. Eine lösbare Verbindung hat den Vorteil, dass ein Gerätestecker, der im Hinblick auf festgestellte Störungen oder Messergebnisse noch keinen optimalen Schutz bietet, in einfacher Weise durch Ergänzung von Schutzeinheiten erweitert oder durch Austausch unpassender Schutzeinheiten modifiziert werden kann. Zudem ist es bei Reparaturen möglich, nur die defekte Einheit auszutauschen. Eine unlösbare Verbindung hat den Vorteil, dass ein unbefugtes Lösen der Verbindung und damit eine unbefugte Veränderung des Gerätesteckers zuverlässig vermieden wird.

Im Hinblick auf eine kostengünstig realisierbare stabile Verbindungstechnik weisen in einer weiteren vorteilhaften Ausgestaltung der Erfindung die einzelnen Einheiten Haltenocken und/oder entsprechende Einrastöffnungen auf. Hierdurch lassen sich sowohl lösbare als auch unlösbare Verbindungen realisieren.

Bevorzugt ist an der Basiseinheit ein ein- oder zweipoliger Schalter angebracht. Dadurch kann das Gerät bequem ein- und ausgeschaltet werden. Ein zweipoliger Schalter bietet darüber hinaus den Vorteil, dass aus Sicherheitsgründen problematische spannungsführende Leitungen im ausgeschalteten Gerät vermeidbar sind.

Gemäß einer weiteren Ausgestaltung der Erfindung sind die Basiseinheit und/oder die Anschlusseinheit und/oder die mindestens eine Schutzeinheit und/oder das Abschirmgehäuse in das elektrische Gerät, insbesondere in eine Wand davon, einbaubar. Im Gegensatz zu einer Realisierung bestimmter Komponenten des Gerätesteckers, insbesondere von Schutzeinheiten auf einer Platine, ergibt sich durch diese Maßnahme eine hohe Robustheit und leichte Modifizierbarkeit, auch durch ungeübte Benutzer.

Die mindestens eine Schutzeinheit kann geeignet sein, das elektrische Gerät vor Störungen aus dem Stromnetz zu schützen und/oder das Stromnetz vor Störungen aus dem elektrischen Gerät zu schützen. Die mindestens eine Schutzeinheit kann jedoch auch als Fehlerstromschalter und/oder als Motorschutzschalter und/oder als Sicherheitsautomat mit ihren einschlägig bekannten Vorteilen ausgelegt sein.

Bei einer besonders bevorzugten Ausführungsform der Erfindung ist an der Anschlusseinheit mindestens ein Sicherungshalter angebracht, wobei insbesondere für jeden Pol ein Sicherungshalter vorgesehen ist. Das hat den Vorteil, dass die Sicherungen, die im Betrieb sehr heiß werden, im eingebauten Zustand des Gerätesteckers zur Geräteinnenseite gerichtet sind und daher nicht versehentlich berührt werden können. Ein Vorteil der zuvor genannten Ausgestaltung besteht darin, dass mindestens ein Sicherungshalter auf dem Anschlussmodul, welches zur Geräteinnenseite gerichtet ist, einen entsprechenden Berührungsschutz aufweist.

Weiterhin kann an der Geräteinnenseite die Wärme der Sicherung, bevorzugt unter Ausnutzung des Luftstroms eines zusätzlichen oder bereits im Gerät angeordneten Lüfters, besonders gut abgeführt werden. Hieraus resultiert zum einen der Vorteil, dass eine Überhitzung der elektrischen Komponenten der Einheiten des Gerätesteckers und damit eine Beeinträchtigung dessen elektrischer Eigenschaften und dessen Lebensdauer vermieden wird. Zum anderen lassen sich die Einheiten, hier insbesondere die Basiseinheit, aus weniger temperaturbeständigen und damit kostengünstigeren Werkstoffen herstellen.

In einer weiteren vorteilhaften Ausgestaltung der Erfindung ist zum Auflösen der Verbindungen der einzelnen Einheiten ein Spezialwerkzeug erforderlich. Hierdurch wird unbefugtes Lösen der Verbindungen erschwert. Ein Lösen der Verbindungen durch autorisierte Personen ist bei Bedarf dennoch möglich.

Ein Ausführungsbeispiel wird im folgenden unter Hinweis auf die beigefügten Zeichnungen näher beschrieben. Es stellen dar.
Fig. 1 eine perspektivische Ansicht einer Ausführungsform eines erfindungsgemäßen Gerätesteckers in Explosionsdarstellung von vorne; und
Fig. 2 eine perspektivische Ansicht einer Ausführungsform eines erfindungsgemäßen Gerätesteckers in Explosionsdarstellung von hinten.

Fig. 1 zeigt schematisch einen Gerätestecker 10 mit seinen Bestandteilen in Explosionsdarstellung. Im Vordergrund ist eine Basiseinheit 12, die eine dreipolige Steckverbindung 14 enthält, zu erkennen. Zudem ist an der Basiseinheit 12 ein Schalter 16 mit einer wahlweise beleuchteten Schatterwippe angebracht. Dahinter ist eine Schutzeinheit 18 zu erkennen. An diese schließt sich eine Anschlusseinheit 20 an. Ein Abschirmgehäuse 22 schirmt nach Verbindung mit einem Schutzieiter hochfrequente Störfelder ab. Das Abschirmgehäuse 22 wird unter Verwendung von Öffnungen 24 am Abschirmgehäuse 22 und von Öffnungen 26 an der Basiseinheit 12 an der Kombination der Einheiten 12, 18, 20 mit Schrauben befestigt. Es kann jedoch auch vorgesehen werden, das Abschirmgehäuse 22 unter Verwendung von Haltenocken an dem Basismodul 12 zu fixieren.

Fig. 2 zeigt in schematischer perspektivischer Explosionsdarstellung den Gerätestecker 10 von hinten. Die Anschlusseinheit 20 weist drei Kontaktstifte 28a, 28b, 28c auf. Die Kontaktstifte 28a und 28c dienen dem Anschluss von Phase und Nullleiter, während der Kontaktstift 28b dem Anschluss des Schutzleiters an das Gerät dient. Über den Kontaktstiften 28a und 28c sind zwei Sicherungshalter 32a, 32b angebracht. In diese sind Sicherungen zur Begrenzung der Ströme durch die beiden Kontaktstifte 28a, 28c einzulegen.

An der Anschlusseinheit 20 und an der Schutzeinheit 18 befinden sich Haltenocken 34a-d. An der Schutzeinheit 18 und an der Basiseinheit 12 sind Einrastöffnungen 36a-d vorhanden, in welche die Haltenocken 34a-d zum Verbinden der einzelnen Einheiten 12, 18, 20 zur Gesamtheit des Gerätesteckers 10 eingreifen können. Die einzelnen Einheiten 12, 18, 20 können damit vom Benutzer mit mäßigem Kraftaufwand individuell zusammengesteckt werden. Im verbundenen Zustand können die Haltenocken 34a-d mit der bloßen Hand oder, gemäß einer anderen Ausführungsform, mit einem Werkzeug, insbesondere mit einem Spezialwerkzeug, eingedrückt werden. So können die Einheiten 12, 18, 20 wieder voneinander gelöst werden.

Bei dem erfindungsgemäßen Gerätestecker 10 ist es möglich, dass er mehrere Schutzeinheiten 18 umfassen kann. Eine gebräuchliche Schutzeinheit 18 ist eine Überspannungsschutzeinheit. Diese begrenzt transiente Störspitzen der Netzspannung, die einige kV betragen können. Weitere Schutzeinheiten 18, die nach Belieben eingebaut werden können, sind Störschutzfilter, die elektronische Geräte vor transienten schnellen Störspitzen schützen, sowie Funkentstörfilter, die das Netz vor transienten, schnellen Störspitzen aus dem Gerät schützen. Ebenso sind Schutzeinheiten 18 mit kapazitiver Last und Schutzeinheiten 18 für Überlast-Schutzmaßnahmen verwendbar. Eine Schutzeinheit 18 kann auch als Fehlerstromschalter ausgelegt sein.

Der Gerätestecker 10 wird durch Befestigung mit zwei Schrauben in eine Wand des elektrischen Geräts eingebaut Zum Austausch von Sicherungen muß das Gerät geöffnet werden. Alternativ kann jedoch auch vorgesehen werden, zunächst das Abschirmgehäuse 22 in eine Wand des elektrischen Geräts einzubauen. Anschließend können dann die verbundenen Einheiten 12, 18, 20 von außen in das Abschirmgehäuse 22 eingeschraubt werden. Die verbundenen Einheiten 12, 18, 20 können dann zum Beispiel zum Sicherungswechsel oder zum Auswechseln einzelner Einheiten 12, 18, 20 des Gerätesteckers 10 problemlos von außen ausgebaut werden.

## Patentansprüche

1. Gerätestecker, der in eine Wand eines einzelnen elektrischen Geräts einbaubar ist und zum Anschließen dieses einzelnen elektrischen Geräts an ein Stromnetz dient, umfassend
- eine Basiseinheit (12) zum elektrischen Verbinden des Gerätesteckers (10) mit dem Stromnetz;
- eine Anschlußeinheit (20) zum elektrischen Verbinden des elektrischen Geräts mit dem Gerätestecker (10);
- mindestens eine Schutzeinheit (18), die zwischen der Basiseinheit (12) und der Anschlußeinheit (20) angeordnet ist, und
- ein Abschirmgehäuse (22), das die Basiseinheit (12), die Anschlußeinheit (20) und die mindestens eine Schutzeinheit (18) in verbundenen Zustand umgibt,
wobei die Basiseinheit (12), die Anschlußeinheit (20) und die mindestens eine Schutzeinheit (18) derart aufgebaut sind, daß sie jeweils ein einzelnes Modul bilden,
wobei die einzelnen Module von einem Benutzer zum Aufbau des Gerätesteckers (10) miteinander verbindbar sind und wobei die mindestens eine Schutzeinheit (18) ein Netzfilter umfaßt.

2. Gerätestecker nach Anspruch 1,
**dadurch gekennzeichnet,**
**dass** die Basiseinheit (12), die Anschlusseinheit (20) und die mindestens eine Schutzeinheit (18) lösbar oder unlösbar miteinander verbunden sind.

3. Gerätestecker nach einem der Ansprüche 1 oder 2,
**dadurch gekennzeichnet,**
**dass** die Basiseinheit (12), die Anschlusseinheit (20) und die mindestens eine Schutzeinheit (18) Haltenocken (34 a-d) und/oder entsprechende Einrastöffnungen (36 a-d) aufweisen.

4. Gerätestecker nach einem der Ansprüche 1 bis 3,
**dadurch gekennzeichnet,**
**dass** das Abschirmgehäuse (22) aus Metall besteht.

5. Gerätestecker nach einem der Ansprüche 1 bis 4,
**dadurch gekennzeichnet,**
**dass** an der Basiseinheit (12) ein ein- oder zweipoliger Schalter (16) angebracht ist.

6. Gerätestecker nach einem der Ansprüche 4 oder 5,
**dadurch gekennzeichnet,**
**dass** die Basiseinheit (12) und/oder die Anschlusseinheit (20) und/oder die mindestens eine Schutzeinheit (18) und/oder das Abschirmgehäuse (22) in eine Wand des elektrischen Geräts einbaubar sind.

7. Gerätestecker nach einem der Ansprüche 1 bis 6,
**dadurch gekennzeichnet,**
**dass** die mindestens eine Schutzeinheit (18) geeignet ist, das elektrische Gerät vor Störungen aus dem Stromnetz zu schützen und/oder das Stromnetz vor Störungen aus dem elektrischen Gerät zu schützen.

8. Gerätestecker nach einem der Ansprüche 1 bis 7,
**dadurch gekennzeichnet,**
**dass** die mindestens eine Schutzeinheit (18) einen Fehterstromschalter und/oder einen Motorschutzschatter und/oder einen Sicherheitsautomaten umfaßt.

9. Gerätestecker nach einem der Ansprüche 1 bis 8,
**dadurch gekennzeichnet,**
**dass** an der Anschlusseinheit (20) mindestens ein Sicherungshalter (32a, 32b) angebracht ist, wobei insbesondere für jeden Pol ein Sicherungshalter (32a, 32b) vorgesehen ist.

10. Gerätestecker nach Anspruch 9,
**dadurch gekennzeichnet,**
**dass** der mindestens eine Sicherungshalter (32a, 32b) außen, auf der im Einbau des Gerätesteckers (10) dem Geräteinneren zugewandten Seite angeordnet ist.

11. Gerätestecker nach einem der Ansprüche 2 bis 10,
**dadurch gekennzeichnet,**
**dass** zum Auflösen der Verbindung aus der Basiseinheit (12), der Anschlusseinheit (20) und der mindestens einen Schutzeinheit (18) ein Spezialwerkzeug erforderlich ist.

12. Verfahren zur Herstellung eines Gerätesteckers, der in eine Wand eines einzelnen elektrischen Geräts einbaubar ist und zum Anschließen dieses einzelnen elektrischen Geräts an ein Stromnetz geeignet ist, folgende Schritte umfassend:
a) Bereitstellen einer Basiseinheit (12), die durch ein einzelnes Modul gebildet ist, zum elektrischen Verbinden des Gerätesteckers (10) mit dem Stromnetz;
b) Bereitstellen einer Anschlusseinheit (20), die durch ein einzelnes Modul gebildet ist, zum elektrischen Verbinden des elektrischen Geräts mit dem Gerätestecker (10);
c) Bereitstellen mindestens einer Schutzeinheit (18), die durch ein einzelnes Modul gebildet ist und ein Netzfilter umfaßt;
d) Bereitstellen eines Abschirmgehäuses (22);
e) Verbinden durch einen Benutzer der Basiseinheit (12), der Anschlusseinheit (20), der mindestens einen Schutzeinheit (18) und des Abschirmgehäuses zu dem Gerätestecker (10) derart, dass das Abschirmgehäuse (22) die Basiseinheit (12), die Anschlusseinheit (20) und die mindestens eine Schutzeinheit (18) in verbundenem Zustand umgibt.

13. Basiseinheit (12), Anschlusseinheit (20) oder Schutzeinheit (18) zur Verwendung in einem Gerätestecker (10) nach einem der Ansprüche 1 bis 11 und/oder zur Verwendung in dem Verfahren gemäß Anspruch 12.

## Claims

1. Apparatus connector installable in a wall of a single electrical apparatus and serving for connecting this single electrical apparatus to a power supply network, including
- a base unit (12) for electrically connecting the apparatus connector (10) to the power supply network;
- a connecting unit (20) for electrically connecting the electrical apparatus to the apparatus connector (10);
- at least one protection unit (18) disposed between the base unit (12) and the connecting unit (20), and
- a shielding housing (22) surrounding the base unit (12), the connecting unit (20) and the at least one protection unit (18) in the connected state,
wherein the base unit (12), the connecting unit (20) and the at least one protection unit (18) are constructed such that they each constitute a single module, wherein the single modules are connectable to each other by a user for constructing the apparatus connector (10), and wherein the at least one protection unit (18) includes a network filter.

2. Apparatus connector according to claim 1,
**characterized in that**
the base unit (12), the connecting unit (20) and the at least one protection unit (18) are detachably and undetachably connected to each other.

3. Apparatus connector according to any one of claims 1 or 2,
**characterized in that**
the base unit (12), the connecting unit (20) and the at least one protection unit (18) have retaining cams (34 a-d) and/or corresponding locking openings (36 a-d).

4. Apparatus connector according to any one of claims 1 to 3,
**characterized in that**
the shielding housing (22) is made of metal.

5. Apparatus connector according to any one of claims 1 to 4,
**characterized in that**
a single- or two-pole switch (16) is attached to the base unit (12).

6. Apparatus connector according to any one of claims 4 or 5,
**characterized in that**
the base unit (12) and/or the connecting unit (20) and/or the at least one protection unit (18) and/or the shielding housing (22) are installable in a wall of the electrical apparatus.

7. Apparatus connector according to any one of claims 1 to 6,
**characterized in that**
the at least one protection unit (18) is suitable for protecting the electrical apparatus from interferences from the power supply network and/or for protecting the power supply network from interferences from the electrical apparatus.

8. Apparatus connector according to any one of claims 1 to 7,
**characterized in that**
the at least one protection unit (18) includes an error current switch and/or a motor protection switch and/or a safety automaton.

9. Apparatus connector according to any one of claims 1 to 8,
**characterized in that**
at least one securing holder (32a, 32b) is attached to the connecting unit (20), wherein especially for each pole a securing holder (32a, 32b) is provided.

10. Apparatus connector according to claim 9,
**characterized in that**
the at least one securing holder (32a, 32b) is disposed externally, on the side facing the apparatus interior in installation of the apparatus connector (10).

11. Apparatus connector according to any one of claims 2 to 10,
**characterized in that**
a special tool is required for disconnecting the connection of the base unit (12), the connecting unit (20) and of the at least one protection unit (18).

12. Method for producing an apparatus connector installable in a wall of a single electrical apparatus and suitable for connecting this single electrical apparatus to a power supply network, comprising the steps of:
a) providing a base unit (12) constituted by a single module, for electrically connecting the apparatus connector (10) to the power supply network;
b) providing a connecting unit (20) constituted by a single module, for electrically connecting the electrical apparatus to the apparatus connector (10);
c) providing at least one protection unit (18) constituted by a single module and including a network filter;
d) providing a shielding housing (22);
e) connecting the base unit (12), the connecting unit (20), the at least one protection unit (18) and the shielding housing by a user to the apparatus connector (10) such that the shielding housing (22) surrounds the base unit (12), the connecting unit (20) and the at least one protection unit (18) in the connected state.

13. Base unit (12), connecting unit (20) or protection unit (18) for use in an apparatus connector (10) according to any one of claims 1 to 11 and/or for use in the method according to claim 12.

## Revendications

1. Fiche d'appareil à monter dans une paroi d'un appareil électrique individuel et destinée à raccorder cet appareil électrique individuel à un réseau de distribution, comprenant
- une unité de base (12) pour raccorder électriquement la fiche d'appareil (10) au réseau de distribution;
- une unité de raccordement (20) pour raccorder électriquement l'appareil électrique à la fiche d'appareil (10);
- au moins une unité de protection (18) disposée entre l'unité de base (12) et l'unité de raccordement (20), et
- un casing de blindage (22) enfermant l'unité de base (12), l'unité de raccordement (20) et l'au moins une unité de protection (18) en état assemblé,
l'unité de base (12), l'unité de raccordement (20) et l'au moins une unité de protection (18) étant conçues de façon à constituer un module indépendant chacun, les différents modules étant susceptibles d'être assemblés par un utilisateur pour constituer la fiche d'appareil (10) et l'au moins une unité de protection (18) comportant un filtre de réseau.

2. Fiche d'appareil selon la revendication 1,
**caractérisée en ce**
**que** l'unité de base (12), l'unité de raccordement (20) et l'au moins une unité de protection (18) sont reliées l'une à l'autre de façon amovible ou non.

3. Fiche d'appareil selon l'une des revendications 1 ou 2,
**caractérisée en ce**
**que** l'unité de base (12), l'unité de raccordement (20) et l'au moins une unité de protection (18) présentent des ergots (34a-d) et/ou des ouvertures d'encliquetage (36a-d) correspondantes.

4. Fiche d'appareil selon l'une des revendications 1 à 3,
**caractérisée en ce**
**que** le casing de blindage (22) est réalisé en métal.

5. Fiche d'appareil selon l'une des revendications 1 à 4,
**caractérisée en ce**
**qu'**un interrupteur (16) unipolaire ou bipolaire est rapporté à l'unité de base (12).

6. Fiche d'appareil selon l'une des revendications 4 ou 5,
**caractérisée en ce**
**que** l'unité de base (12) et/ou l'unité de raccordement (20) et/ou l'au moins une unité de protection (18) et/ou le casing de blindage (22) sont aptes pour être montés dans une paroi de l'appareil électrique.

7. Fiche d'appareil selon l'une des revendications 1 à 6,
**caractérisée en ce**
**que** l'au moins une unité de protection (18) est apte à protéger l'appareil électrique contre des perturbations en provenance du réseau de distribution et/ou à protéger le réseau de distribution contre des perturbations en provenance de l'appareil électrique.

8. Fiche d'appareil selon l'une des revendications 1 à 7,
**caractérisé en ce**
**que** l'au moins une unité de protection (18) comporte un interrupteur de protection contre les courants de court-circuit et/ou un disjoncteur-protecteur et/ou un automate de sécurité.

9. Fiche d'appareil selon l'une des revendications 1 à 8,
**caractérisée en ce**
**qu'**au moins une branche de fusible (32a, 32b) est rapportée à l'unité de raccordement (20), une branche de fusible (32a, 32b) étant prévue en particulier pour chacun des pôles.

10. Fiche d'appareil selon la revendication 9,
**caractérisée en ce**
l'au moins une branche de fusible (32a, 32b) est disposée à l'extérieur, sur la face de la fiche d'appareil (10) orientée vers l'intérieur pendant l'assemblage.

11. Fiche d'appareil selon l'une des revendications 2 à 10,
**caractérisée en ce**
**que** pour séparer l'ensemble constitué par l'unité de base (12), l'unité de raccordement (20) et l'au moins une unité de protection (18), il faut un outil spécial.

12. Procédé de fabrication d'une fiche d'appareil à monter dans une paroi d'un appareil électrique individuel et apte pour raccorder cet appareil électrique individuel à un réseau de distribution, comprenant les étapes suivantes:
a) mise à disposition d'une unité de base (12) consitutée par un module individuel, pour raccorder électriquement la fiche d'appareil (10) au réseau de distribution;
b) mise à disposition d'une unité de raccordement (20) constituée par un module individuel, pour raccorder électriquement l'appareil à la fiche d'appareil (10);
c) mise à disposition d'au moins une unité de protection (18) constituée par un module individuel et comportant un filtre de réseau;
d) mise à disposition d'un casing de blindage (22);
e) assemblage de l'unité de base (12), de l'unité de raccordement (20), de l'au moins une unité de protection (18) et du casing de blindage par un utilisateur pour définir la fiche d'appareil (10) de façon à ce qu'en état assemblé, le casing de blindage (22) enferme l'unité de base (12), l'unité de raccordement (20) et l'au moins une unité de protection (18).

13. Unité de base (12), unité de raccordement (20) ou unité de protection (18) destinée à être utilisée dans une fiche d'appareil (10) selon l'une des revendications 1 à 11 et/ou pour être utilisée dans le procédé selon la revendication 12.
